# FASCICULE DE BREVET EUROPEEN

(11) **EP 2 402 613 B1**
(45) Date de publication et mention de la délivrance du brevet: **21.10.2015**
(21) Numéro de dépôt: 11171594.2
(22) Date de dépôt: 27.06.2011
(51) Int. Cl.: F04C 29/02

(54) **Pompe à vide de type sèche**
Trockenvakuumpumpe
Dry type vacuum pump

(30) Priorité: 30.06.2010 FR 1002756
(43) Date de publication de la demande: 04.01.2012
(73) Titulaire: Adixen Vacuum Products, 74009 Annecy (FR)
(72) Inventeur: Crochet, Stéphane, 74009 Annecy (FR)
(74) Mandataire: Croonenbroek, Thomas Jakob

(56) Documents cités:
- EP-A1- 1 975 410
- WO-A1-2008/142437
- DE-A1- 19 736 017
- DE-A1- 19 820 523
- FR-A1- 2 920 207
- JP-A- 3 130 592
- US-A- 5 044 895

## Description

La présente invention concerne une pompe à vide de type sèche comportant un dispositif d'étanchéité aux lubrifiants monté entre un palier lubrifié et un étage de pompage. L'invention s'applique notamment à une pompe à vide de type sèche comportant deux arbres à lobes rotatifs de type « Roots » ou « Claw », ou encore de type à spirale ou à vis ou d'un autre principe similaire.

Généralement, ces pompes comportent un ou plusieurs étages de pompage en série dans lesquels circule un gaz à pomper entre une entrée d'admission et une sortie de refoulement. On distingue parmi les pompes à vide connues, celles à lobes rotatifs également connues sous le nom « Roots » avec deux ou trois lobes ou celles à double bec, également connues sous le nom « Claw ».

Les pompes à lobes rotatifs comprennent deux rotors de profils identiques, tournant à l'intérieur d'un stator en sens opposé. Lors de la rotation, le gaz à pomper est emprisonné dans l'espace libre compris entre les rotors et le stator, et est entraîné par le rotor vers l'étage suivant ou après le dernier étage en sortie de refoulement. Le fonctionnement s'effectue sans aucun contact mécanique entre les rotors et le stator, ce qui permet l'absence totale d'huile dans les étages de pompage.

Les rotors sont portés par des arbres rotatifs supportés par des paliers lubrifiés d'un compartiment d'entraînement moteur en bout d'arbre. Ce compartiment d'entraînement moteur est isolé des étages de pompage par un dispositif d'étanchéité aux lubrifiants au travers duquel les arbres rotatifs sont toujours susceptibles de tourner.

En fonctionnement, la rotation des arbres dans les paliers lubrifiés génère un brouillard de lubrifiant qui, lorsqu'il est soumis à des variations de pression, risque de migrer vers les étages de pompage. Or, il est indispensable qu'aucune trace d'huile ou de graisse ne se retrouve dans les étages de pompage pour les applications dites « sèches », tels que les procédés de fabrication de substrats semi-conducteurs.

On connaît déjà des dispositifs d'étanchéité aux lubrifiants comportant un déflecteur à lubrifiant et un joint annulaire frottant dits à lèvres. Le déflecteur à lubrifiant est monté sur l'arbre rotatif entre les paliers lubrifiés et le joint annulaire frottant, et tourne solidairement avec l'arbre rotatif en fonctionnement. Le déflecteur dévie le lubrifiant par effet de la force centrifuge et le renvoie au fond du compartiment d'entraînement moteur via une petite canalisation dont l'entrée est disposée en regard de l'extrémité du déflecteur à lubrifiant et la sortie débouche au fond du compartiment d'entraînement moteur. Ce dispositif permet de garder le lubrifiant confiné dans le compartiment d'entraînement moteur. Le joint annulaire frottant forme une deuxième sécurité au cas où des résidus de lubrifiant passeraient tout de même le déflecteur à lubrifiant. Cependant, cette mesure de sécurité pourrait s'avérer insuffisante. L'intensification des cadences de production fait augmenter les températures de fonctionnement des pompes à vide, ce qui peut fragiliser le joint annulaire frottant. En outre, l'augmentation de la répétition des variations de pression de part et d'autre du joint annulaire frottant, pouvant être associée à l'agressivité de lubrifiant ayant passé le déflecteur à lubrifiant, peuvent provoquer l'usure prématurée du joint annulaire frottant et nécessiter des intervalles de maintenance plus rapprochés, chaque intervention impliquant l'arrêt des installations de fabrication des semi-conducteurs et de la pompe à vide, ce qui est très coûteux.

On connaît également du document FR 2 920 207, un dispositif d'étanchéité qui utilise l'effet de la force centrifuge pour séparer les fluides lubrifiants du gaz pompé.

Par ailleurs, le document WO 2008/142437 décrit une pompe a vide de type sèche dont le palier lubrifié comporte un premier réservoir de lubrifiant et un éclateur de lubrifiant. La pompe à vide comporte également un deuxième réservoir pour récupérer le lubrifiant projeté par l'éclateur. Ce deuxième réservoir comporte une sortie reliée à un canal de retour du lubrifiant dans le premier réservoir.

Une pompe à vide similaire est également décrite dans le document DE 197 36 017.

Un des buts de la présente invention est de proposer une pompe à vide de type sèche comportant un dispositif d'étanchéité aux lubrifiants monté entre un palier lubrifié et un étage de pompage dont la durée de vie est augmentée.

A cet effet, l'invention a pour objet une pompe à vide de type sèche comportant :
- au moins un étage de pompage,
- au moins un arbre rotatif supporté par un palier lubrifié,
- un éclateur de lubrifiant, monté sur l'arbre rotatif dans le premier réservoir, une extrémité de l'éclateur de lubrifiant baignant dans la première réserve de lubrifiant liquide.

La pompe à vide comporte un deuxième réservoir comportant une deuxième réserve de lubrifiant liquide, le deuxième réservoir étant séparé du premier réservoir par une paroi de séparation présentant un trou de communication mettant en communication la première et la deuxième réserve de lubrifiant liquide. Un canal de retour de lubrifiant dont une entrée située en regard dudit déflecteur à lubrifiant, débouche dans le deuxième volume du deuxième réservoir, au-dessus de la deuxième réserve de lubrifiant liquide.

En fonctionnement, le premier volume, contenant le palier lubrifié et l'éclateur de lubrifiant, présente une atmosphère interne brouillée d'un mélange de gaz et de lubrifiant, créé notamment par la rotation de l'éclateur de lubrifiant qui permet la lubrification des roulements de la pompe à vide. Cette ambiance est séparée par la paroi de séparation, de l'ambiance du deuxième réservoir, dans lequel débouche le canal de retour de lubrifiant. Le deuxième réservoir ne contenant pas d'éclateur de lubrifiant, ni aucun autre élément rotatif en mouvement en fonctionnement de la pompe à vide, présente une atmosphère gazeuse calme au-dessus du lubrifiant liquide, sans brouillard de lubrifiant, les phases liquides et gazeuses étant bien séparées l'une de l'autre.

Ainsi, lorsque du brouillard de lubrifiant est attiré du palier lubrifié vers l'étage de pompage, le lubrifiant est dévié par le déflecteur à lubrifiant dans le canal de retour de lubrifiant par l'effet de la force centrifuge jusqu'à se déverser dans la réserve de lubrifiant liquide du deuxième réservoir isolé. Puis, pendant les phases d'équilibrage de pression où la pression du palier lubrifié est supérieure à la pression de l'étage de pompage, le lubrifiant tombé au fond du réservoir dans la deuxième réserve de lubrifiant à un niveau plus bas que l'embouchure du canal de retour de lubrifiant, ne peut pas remonter dans celui-ci. Au contraire, du gaz « sec », c'est -à-dire exempt de lubrifiant, situé dans le deuxième réservoir au-dessus du niveau de liquide lubrifiant, va remplir le canal de retour de lubrifiant et rétablir l'équilibrage des pressions de part et d'autre du dispositif d'étanchéité. La séparation du deuxième réservoir permet ainsi d'éviter que l'air brouillé de lubrifiant contenu dans l'environnement huilé du palier lubrifié en fonctionnement, n'entre dans le canal de retour de lubrifiant.

Ledit deuxième réservoir et ledit canal de retour de lubrifiant sont par exemple ménagés dans le carter d'un compartiment d'entraînement moteur de ladite pompe à vide.

La conductance du passage d'arbre de ladite paroi de séparation et la conductance à l'embouchure du canal de retour de lubrifiant, sont calibrées pour diriger un flux de gaz dans le canal de retour de lubrifiant depuis le deuxième volume vers le déflecteur à lubrifiant.

Avec ce calibrage des conductances, lorsque la pression s'abaisse dans l'étage de pompage, elle s'abaisse plus vite dans le premier volume comportant le palier lubrifié que dans le deuxième volume du deuxième réservoir isolé. Le deuxième volume conserve alors une légère surpression par rapport au premier volume. Le gaz sec va alors s'engouffrer à travers le canal de retour de lubrifiant, pour y être accéléré jusqu'à l'entrée du canal de retour de lubrifiant, formant ainsi une barrière de gaz sec au niveau du déflecteur à lubrifiant. On favorise ainsi une accélération du flux de gaz dans le canal de retour de lubrifiant depuis le deuxième volume vers le déflecteur à lubrifiant plutôt que depuis le premier volume vers le deuxième volume.

On prévoit par exemple que l'écart entre le diamètre du passage d'arbre de la paroi de séparation et le diamètre de l'arbre rotatif est inférieur à 3 millimètres, de préférence de l'ordre de 2 millimètres. Et, on peut également prévoir que la dimension du diamètre interne de l'embouchure du canal de retour de lubrifiant soit inférieure à 5 millimètres, de préférence de l'ordre de 4 millimètres.

Une gorge annulaire peut être ménagée dans le carter face à une extrémité périphérique du déflecteur à lubrifiant, ladite gorge annulaire communiquant avec l'entrée dudit canal de retour de lubrifiant.

Selon une réalisation, la pompe à vide comporte deux arbres rotatifs supportés par un palier lubrifié respectif. Ledit canal de retour de lubrifiant peut alors comporter une première portion de canal associée à un premier palier lubrifié, une deuxième portion de canal associée à un deuxième palier lubrifié et une portion de canal commune à ladite première et deuxième portion de canal, afin de conserver un équilibre de lubrifiant sur les deux paliers lubrifiés.

Par exemple, le canal de retour de lubrifiant comporte une rainure communicante entre ladite première portion de canal et ladite deuxième portion de canal et ledit canal de retour de lubrifiant comporte un organe de raccordement s'assemblant sur ladite rainure communicante et débouchant par un tube de jonction. Ledit organe de raccordement peut comporter une plaquette fermant ladite rainure communicante et un tube de jonction excentré faisant saillie perpendiculairement de ladite plaquette.

D'autres caractéristiques et avantages de l'invention ressortiront de la description suivante, donnée à titre d'exemple, sans caractère limitatif, en regard des dessins annexés sur lesquels:
- la figure 1 est une vue en coupe longitudinale d'une partie de pompe à vide,
- la figure 2 est une vue en perspective du stator moteur et du carter d'huile (vu du côté moteur) du compartiment d'entraînement moteur d'une pompe à vide à l'état désassemblé,
- la figure 3 est une vue du recto du carter d'huile de la figure 2 (vu du côté engrenage),
- la figure 4 est une vue similaire du carter d'huile vu du côté engrenage de la figure 3 dans lequel on a disposé un organe de raccordement,
- la figure 5 est une vue en perspective des éléments du palier lubrifié, et
- la figure 6 est une vue schématique des éléments de la figure 5 à l'état assemblé.

Sur ces figures, les éléments identiques portent les mêmes numéros de référence.

Les figures 1 à 6 illustrent un exemple de réalisation d'une pompe à vide de type sèche comportant deux arbres à lobes rotatifs de type « Roots ». Bien entendu, l'invention s'applique également à d'autres types de pompes à vide de type sèche, telles que de type « Claw », ou telles que des pompes à vide de type sèche à spirale ou à vis ou d'un autre principe similaire.

La pompe à vide 1 comporte un ou plusieurs étages de pompage en série 2 dans lesquels circule un gaz à pomper depuis une entrée d'admission vers une sortie de refoulement (non visibles). Les arbres rotatifs 3 (un seul est visible sur la figure 1) s'étendent dans l'étage de pompage 2 par des rotors à lobes rotatifs 4, et sont entraînés du côté de l'étage de refoulement dans un compartiment d'entraînement moteur 5 de la pompe à vide 1. L'étage de pompage 2 est dit « sec » car en fonctionnement, les rotors 4 tournent à l'intérieur du carter 6 en sens opposé sans aucun contact mécanique entre les rotors 4 et le carter 6 de la pompe à vide 1, ce qui permet l'absence totale de lubrifiant.

La pompe à vide fonctionne à l'horizontale comme représenté sur la figure 1, c'est-à-dire qu'en fonctionnement de la pompe à vide, les arbres rotatifs 3 sont sensiblement parallèles au plan du sol.

Les arbres rotatifs 3 sont supportés en bout d'arbre par deux paliers lubrifiés, par exemple par de la graisse au niveau de l'étage d'aspiration (non visibles) et deux paliers lubrifiés 7a, 7b du compartiment d'entraînement moteur 5 du côté de l'étage de refoulement, par exemple lubrifiés par un lubrifiant liquide, tel que de l'huile. Les paliers lubrifiés 7a, 7b, sont pourvus de roulements 9 pour guider et supporter les arbres rotatifs 3.

La pompe à vide 1 comporte un moteur (non représenté), logé dans le compartiment d'entraînement moteur 5, ainsi que des engrenages (non représentés) montés sur les arbres rotatifs respectifs 3 pour entraîner de façon synchronisée un arbre menant et un arbre mené.

La pompe à vide 1 comporte un premier réservoir 28 comportant une première réserve de lubrifiant liquide 16a. Le premier réservoir 28 est en communication avec le palier lubrifié 7a dans un premier volume V1 (en pointillés sur la figure 1).

La pompe à vide 1 comporte également un éclateur de lubrifiant 11, monté sur l'arbre rotatif menant 3 dans le premier réservoir 28, une extrémité de l'éclateur de lubrifiant 11 baignant dans la première réserve de lubrifiant liquide 16a. L'éclateur de lubrifiant 11 se présente par exemple sous la forme d'un disque monté coaxialement à l'arbre rotatif 3. En fonctionnement, la rotation de l'arbre menant 3 entraîne la rotation de l'éclateur de lubrifiant 11, générant ainsi un brouillard de lubrifiant dans les paliers 7a, 7b, qui permet la lubrification des roulements 9 de la pompe à vide 1.

La pompe à vide 1 comporte en outre un dispositif d'étanchéité aux lubrifiants pour barrer le passage des lubrifiants depuis le compartiment d'entraînement moteur 5 vers les étages de pompage 2. Le dispositif d'étanchéité comporte un déflecteur à lubrifiant 12 (figures 1 et 5) et un joint annulaire 13 montés sur l'arbre rotatif respectif 3, le joint annulaire 13 étant monté entre le déflecteur à lubrifiant 12 et l'étage de pompage 2 et le déflecteur à lubrifiant 12 étant monté entre le joint annulaire 13 et le palier lubrifié 7a, 7b.

Le joint annulaire 13 est par exemple un joint annulaire frottant à double lèvres.

Le déflecteur à lubrifiant 12 tourne solidairement avec l'arbre rotatif 3, ce qui permet de dévier le lubrifiant et les particules provenant du palier lubrifié 7a, 7b par centrifugation par exemple vers une gorge annulaire 14 ménagée dans le corps du compartiment d'entraînement moteur 5 face à l'extrémité périphérique du déflecteur à lubrifiant 12 (voir plus précisément les figures 1 et 5). Le déflecteur à lubrifiant 12 se présente par exemple sous la forme d'un disque monté coaxialement à l'arbre rotatif 3.

La pompe à vide 1 comporte un deuxième réservoir 15 ménagé dans le carter 6 de la pompe à vide 1, comportant une deuxième réserve de lubrifiant liquide 16b, tel que de l'huile. Le deuxième réservoir 15 est séparé du premier réservoir 28 par une paroi de séparation 20 présentant un trou de communication 34 mettant en communication la première et la deuxième réserve de lubrifiant liquide 16a, 16b. Un canal de retour de lubrifiant 17 de la pompe à vide 1, présente une entrée 18 située en regard du déflecteur à lubrifiant 12, par exemple dans la gorge annulaire 14. Le canal de retour de lubrifiant 17 s'étend dans le carter du corps du compartiment d'entraînement moteur 5, sous les paliers lubrifiés 7a, 7b, et débouche par une embouchure 19, dans le deuxième volume V2 du deuxième réservoir 15, au-dessus de la deuxième réserve de lubrifiant liquide 16b.

En fonctionnement, le premier volume V1, contenant les paliers lubrifiés 7a, 7b et l'éclateur de lubrifiant 11, présente une atmosphère interne brouillée d'un mélange de gaz et de lubrifiant, généralement de l'air lubrifié d'huile, créé notamment par la rotation de l'éclateur de lubrifiant 11. Cette ambiance est séparée par la paroi de séparation 20, de l'ambiance du deuxième volume V2 du deuxième réservoir 15, dans lequel débouche le canal de retour de lubrifiant 17. Le deuxième réservoir 15 ne contenant pas d'éclateur de lubrifiant, ni aucun autre élément rotatif en mouvement en fonctionnement de la pompe à vide 1, présente une atmosphère gazeuse calme au-dessus du lubrifiant liquide 16b, sans brouillard de lubrifiant, les phases liquides et gazeuses étant bien séparées l'une de l'autre.

Ainsi, lorsque du brouillard de lubrifiant est attiré des paliers lubrifiés 7a, 7b vers l'étage de pompage 2, le lubrifiant est dévié par le déflecteur à lubrifiant 12 dans la gorge annulaire 14, puis dans le canal de retour de lubrifiant 17 par l'effet de la force centrifuge jusqu'à se déverser dans la deuxième réserve de lubrifiant liquide 16b du deuxième réservoir 15.

Puis, pendant les phases d'équilibrage de pression où la pression dans les paliers lubrifiés 7a, 7b est supérieure à la pression de l'étage de pompage 2, le lubrifiant liquide tombé au fond du deuxième réservoir 15 dans la deuxième réserve de lubrifiant liquide 16b, à un niveau plus bas que l'embouchure 19 du canal de retour de lubrifiant 17, ne peut pas remonter dans celui-ci. Au contraire, du gaz « sec », c'est -à-dire exempt de lubrifiant, situé dans le deuxième réservoir 15 au-dessus du niveau de lubrifiant liquide, va remplir le canal de retour de lubrifiant 17 et rétablir l'équilibrage des pressions de part et d'autre du dispositif d'étanchéité. La séparation du deuxième réservoir 15 permet ainsi d'éviter que l'air brouillé de lubrifiant contenu dans l'environnement huilé des paliers lubrifiés 7a, 7b en fonctionnement, n'entre dans le canal de retour de lubrifiant 17.

Pour cela, et selon le mode de réalisation représenté sur les figures 1 à 6, le carter du compartiment d'entraînement moteur 5 comporte par exemple un stator moteur 21, un carter d'huile 22, et un flasque d'extrémité 23 (ou support HP (haute pression)) par exemple en fonte, s'assemblant ensemble et une paroi de séparation 20 séparant le deuxième volume V2 (rempli par des pointillés sur la figure 1) du deuxième réservoir 15 du premier volume V1 comportant le premier réservoir 28 et les paliers lubrifiés 7a, 7b.

Mieux visible sur la figure 2, la paroi de séparation 20 est par exemple solidaire du carter d'huile 22 qui s'assemble au stator moteur 21. L'assemblage du stator moteur 21 et du carter d'huile 22 forme le deuxième volume V2 présentant au fond la deuxième réserve de lubrifiant liquide 16b. L'assemblage est réalisé de manière classique avec un joint torique 24 et des moyens de fixation. Le stator moteur 21 comporte en outre des moyens de refroidissement 26 du moteur par un fluide réfrigérant. Ces moyens sont en partie dissimulés par une résine dans laquelle un logement axial 27 est ménagé dans l'axe de rotation de l'arbre menant pour loger le rotor moteur (non représenté).

Le fond du premier volume V1 formé par le carter d'huile 22 et le flasque d'extrémité 23 assemblés comporte la première réserve de lubrifiant liquide 16a, pour lubrifier les éléments rotatifs des paliers lubrifiés 7a, 7b (figures 3 et 5).

On distingue sur l'envers du carter d'huile 22 en figure 3, un orifice de remplissage 30 en haut à droite du carter d'huile, communiquant avec le premier volume V1. L'orifice de remplissage 30 est obturé par un bouchon 31. On distingue également un repère en bas à droite du carter d'huile 22 pour le niveau de consigne N du lubrifiant liquide. Ce repère correspond à une portion transparente du carter d'huile 22 ménagée sur la tranche (non visible sur la figure 3) pour guider le niveau de consigne N du remplissage de lubrifiant liquide 16a par l'utilisateur. Le carter d'huile 22 comprend également un orifice de purge 32 obstrué et communiquant avec le fond 28 et une partie de cuve 33 obstruée pour la vidange de la pompe à vide 1.

Comme on peut le voir sur la figure 2, la paroi de séparation 20 présente un trou de communication 34 au-dessous du niveau de consigne N du lubrifiant liquide pour la mise à niveau des liquides lubrifiants des première et deuxième réserves de lubrifiant liquide 16a, 16b. Le trou de communication 34 est donc situé au-dessous de l'embouchure 19 du canal de retour de fluide lubrifiant 17. On s'assure ainsi du niveau de lubrifiant liquide de la deuxième réserve 16b en même temps que du niveau de lubrifiant liquide de la première réserve 16a par les moyens de remplissage, purge, vidange du carter d'huile 22.

Par ailleurs, on calibre la conductance du passage d'arbre 35 de la paroi de séparation 20 et la conductance à l'embouchure 19 du canal de retour de lubrifiant 17, pour diriger un flux de gaz dans le canal de retour de lubrifiant 17 depuis le deuxième volume V2 vers le déflecteur à lubrifiant 12.

Avec ce calibrage des conductances, lorsque la pression s'abaisse dans l'étage de pompage 2, elle s'abaisse plus vite dans le premier volume V1 comportant les paliers lubrifiés 7a, 7b, que dans le deuxième volume V2 du deuxième réservoir 15. Le deuxième volume V2 conserve alors une légère surpression par rapport au premier volume V1, d'environ 2 bars. Le gaz sec va alors s'engouffrer à travers le canal de retour de lubrifiant 17, et y être accéléré jusqu'à l'entrée 18 du canal de retour de lubrifiant 17, formant une barrière de gaz sec au niveau du déflecteur à lubrifiant 12. On favorise ainsi une accélération du flux de gaz dans le canal de retour de lubrifiant 17 depuis le deuxième volume V2 vers le déflecteur à lubrifiant 12 plutôt que depuis le premier volume V1 vers le deuxième volume V2.

La conductance entre le premier V1 et le deuxième volume V2 est définie par l'espace ménagé entre l'arbre menant 3 et le passage d'arbre 35 de la paroi de séparation 20. On prévoit par exemple que l'écart entre le diamètre du passage d'arbre 35 et le diamètre de l'arbre rotatif 3 soit inférieur à 3 millimètres, de préférence de l'ordre de 2 millimètres. Et, on peut également prévoir que la dimension du diamètre interne de l'embouchure 19 du canal de retour de lubrifiant 17 soit inférieure à 5 millimètres, de préférence de l'ordre de 4 millimètres.

Ainsi, le faible espace au niveau du passage d'arbre 35 favorise une surpression dans le deuxième volume V2 par rapport au premier volume V1 et la faible conductance du canal de retour de lubrifiant 17 favorise l'accélération du gaz sec dans le canal de retour de fluide lubrifiant 17, ce qui permet la formation de la barrière de gaz au niveau du déflecteur à lubrifiant 12.

En outre, on peut prévoir que le canal de retour de lubrifiant 17 comporte une première portion de canal 17a associée au premier palier lubrifié 7a, une deuxième portion de canal 17b associée au deuxième palier lubrifié 7b et une portion de canal commune 17c à la première et deuxième portion de canal 17a, 17b. Chaque portion de canal 17a, et 17b présente une entrée située dans la gorge annulaire 14 en regard du déflecteur de lubrifiant 12 associé au palier lubrifié 7a, 7b respectif. Le canal de retour de fluide lubrifiant 17 communique ainsi entre le premier et le deuxième paliers lubrifiés 7a, 7b afin de conserver un équilibre de lubrifiant sur les deux paliers lubrifiés 7a, 7b.

Pour cela, et comme visible sur la figure 5, le canal de retour de lubrifiant 17 comporte une rainure communicante 36 entre la première portion de canal 17a et la deuxième portion de canal 17b. Le canal de retour de lubrifiant 17 comporte en outre un organe de raccordement 37 s'assemblant sur la rainure communicante 36 et débouchant par un tube de jonction 38. Une fois l'organe de raccordement 37 assemblé entre le carter d'huile 22 et le flasque d'extrémité 23, le tube de jonction 38 débouche de la paroi de séparation 20 dans le deuxième volume V2 par l'embouchure 19.

L'organe de raccordement 37 comporte par exemple une plaquette 39 fermant la rainure communicante 36 et un tube de jonction 38 excentré du milieu de la plaquette 39 faisant saillie perpendiculairement de la plaquette 39. Le tube de jonction 38 est excentré pour permettre la rotation des éléments rotatifs, tel que l'éclateur de lubrifiant 11 du palier lubrifié 7a de l'arbre menant 3.

On limite ainsi la migration du lubrifiant vers le dispositif d'étanchéité par le canal de retour de lubrifiant 17 et par les paliers lubrifiés 7a, 7b, en s'assurant que le lubrifiant ne court-circuite pas les paliers lubrifiés 7a, 7b du compartiment d'entrainement moteur 5 pour arriver directement sur le joint annulaire 13 sans être traité par le déflecteur à lubrifiant 12, ce qui permet d'augmenter la durée de vie du joint annulaire 13.

Bien que l'on ait décrit un dispositif d'étanchéité et des réservoirs de lubrifiant liquide, agencés côté refoulement de la pompe à vide, le dispositif d'étanchéité et les réservoirs de lubrifiant liquide peuvent tout aussi bien être agencés côté aspiration, à l'extrémité de l'étage de plus basse pression, en remplacement d'une lubrification par de la graisse.

## Revendications

1. Pompe à vide de type sèche comportant :
- au moins un étage de pompage (2),
- au moins un arbre rotatif (3) supporté par un palier lubrifié (7a, 7b),
- au moins un joint annulaire (13) monté sur l'arbre rotatif (3),
- un premier réservoir (28) comportant une première réserve de lubrifiant liquide (16a), ledit premier réservoir (28) étant en communication avec le palier lubrifié (7a, 7b) dans un premier volume (V1),
- un éclateur de lubrifiant, monté sur l'arbre rotatif (3) dans le premier réservoir (28), une extrémité de l'éclateur de lubrifiant baignant dans la première réserve de lubrifiant liquide (16a),
- un deuxième réservoir (15) comportant une deuxième réserve de lubrifiant liquide (16b), et
- un canal de retour de lubrifiant (17) débouchant dans le deuxième volume (V2) du deuxième réservoir (15),
- au moins un déflecteur à lubrifiant (12) monté sur l'arbre rotatif, le joint annulaire (13) étant monté entre le déflecteur à lubrifiant (12) et l'étage de pompage (2), le déflecteur à lubrifiant (12) étant monté entre le palier lubrifié (7a, 7b) et le joint annulaire (13), le deuxième réservoir (15) étant séparé du premier réservoir (28) par une paroi de séparation (20) présentant un trou de communication (34) mettant en communication la première et la deuxième réserve de lubrifiant liquide (16a, 16b) ,
**caractérisée**
**en ce que** ledit canal de retour de lubrifiant (17) dont une entrée (18) est située en regard dudit déflecteur à lubrifiant (12), débouche au-dessus de la deuxième réserve de lubrifiant liquide (16b) du deuxième volume (V2) du deuxième réservoir (15).

2. Pompe à vide selon la revendication 1, dans laquelle le deuxième réservoir (15) et ledit canal de retour de lubrifiant (17) sont ménagés dans le carter (6) d'un compartiment d'entraînement moteur (5) de ladite pompe à vide (1).

3. Pompe à vide selon l'une des revendications précédentes, dans laquelle la dimension du diamètre interne de l'embouchure (19) du canal de retour de lubrifiant (17) est inférieure à 5 millimètres.

4. Pompe à vide selon l'une des revendications précédentes, dans laquelle l'écart entre le diamètre du passage d'arbre (35) de la paroi de séparation (20) et le diamètre de l'arbre rotatif (3) est inférieur à 3 millimètres.

5. Pompe à vide selon l'une des revendications 1 à 4, dans laquelle une gorge annulaire (14) est ménagée dans le carter (6) face à une extrémité périphérique du déflecteur à lubrifiant (12) et communique avec l'entrée (18) dudit canal de retour de lubrifiant (17).

6. Pompe à vide selon l'une des revendications 1 à 5, comportant deux arbres rotatifs (3), lesdits arbres rotatifs (3) étant supportés par un palier lubrifié respectif (7a, 7b), et dans laquelle ledit canal de retour de lubrifiant (17) comporte une première portion de canal (17a) associée à un premier palier lubrifié (7a), une deuxième portion de canal (17b) associée à un deuxième palier lubrifié (7b) et une portion de canal commune (17c) à ladite première et deuxième portion de canal (17a, 17b).

7. Pompe à vide selon la revendication 6, dans laquelle le canal de retour de lubrifiant (17) comporte une rainure communicante (36) entre ladite première portion de canal (17a) et ladite deuxième portion de canal (17b) et ledit canal de retour de lubrifiant (17) comporte un organe de raccordement (37) s'assemblant sur ladite rainure communicante (36) et débouchant par un tube de jonction (38).

8. Pompe à vide selon la revendication 7, dans laquelle ledit organe de raccordement (37) comporte une plaquette (39) fermant ladite rainure communicante (36) et un tube de jonction (38) excentré faisant saillie perpendiculairement de ladite plaquette (39).

## Patentansprüche

1. Trockenvakuumpumpe, umfassend:
- mindestens eine Pumpstufe (2),
- mindestens eine rotierende Welle (3), die von einem geschmierten Lager (7a, 7b) getragen wird,
- mindestens eine Ringdichtung (13), die auf der rotierenden Welle (3) montiert ist,
- einen ersten Behälter (28), umfassend eine erste flüssiges Schmiermittel-Reserve (16a), wobei der erste Behälter (28) mit dem geschmierten Lager (7a, 7b) in einem ersten Volumen (V1) in Verbindung steht,
- einen Schmiermittelverteiler, der auf der rotierenden Welle (3) in dem ersten Behälter (28) montiert ist, wobei ein Ende des Schmiermittelverteilers in der ersten flüssiges Schmiermittel-Reserve (16a) liegt,
- einen zweiten Behälter (15), umfassend eine zweite flüssiges Schmiermittel-Reserve (16b), und
- einen Schmiermittelrücklaufkanal (17), der in dem zweiten Volumen (V2) des zweiten Behälters (15) mündet,
- mindestens einen Schmiermittelabweiser (12), der auf der rotierenden Welle montiert ist, wobei die Ringdichtung (13) zwischen dem Schmiermittelabweiser (12) und der Pumpstufe (2) montiert ist, wobei der Schmiermittelabweiser (12) zwischen dem geschmierten Lager (7a, 7b) und der Ringdichtung (13) montiert ist, wobei der zweite Behälter (15) vom ersten Behälter (28) durch eine Trennwand (20) getrennt ist, die ein Verbindungsloch (34) aufweist, das die erste und die zweite flüssiges Schmiermittel-Reserve (16a, 16b) in Verbindung bringt,
**dadurch gekennzeichnet, dass**
der Schmiermittelrücklaufkanal (17), von dem ein Eingang (18) sich gegenüber dem Schmiermittelabweiser (12) befindet, über der zweiten flüssigen Schmiermittelreserve (16b) des zweiten Volumens (V2) des zweiten Behälters (15) mündet.

2. Vakuumpumpe nach Anspruch 1, bei der der zweite Behälter (15) und der Schmiermittelrücklaufkanal (17) in dem Gehäuse (6) eines Motorantriebsbereichs (5) der Vakuumpumpe (1) angeordnet sind.

3. Vakuumpumpe nach einem der vorhergehenden Ansprüche, bei der die Dimension des Innendurchmessers der Mündung (19) des Schmiermittelrücklaufkanals (17) kleiner als 5 Millimeter ist.

4. Vakuumpumpe nach einem der vorhergehenden Ansprüche, bei der die Abweichung zwischen dem Durchmesser des Wellendurchgangs (35) der Trennwand (20) und dem Durchmesser der rotierenden Welle (3) kleiner als 3 Millimeter ist.

5. Vakuumpumpe nach einem der Ansprüche 1 bis 4, bei der eine Ringnut (14) in dem Gehäuse (6) gegenüber einem Umfangsende des Schmiermittelabweisers (12) angeordnet ist und mit dem Eingang (18) des Schmiermittelrücklaufkanals (17) in Verbindung steht.

6. Vakuumpumpe nach einem der Ansprüche 1 bis 5, umfassend zwei rotierende Wellen (3), wobei die rotierenden Wellen (3) von einem jeweiligen geschmierten Lager (7a, 7b) getragen werden, und bei der der Schmiermittelrücklaufkanal (17) einen ersten Kanalabschnitt (17a), der einem ersten geschmierten Lager (7a) zugeordnet ist, einen zweiten Kanalabschnitt (17b), der einem zweiten geschmierten Lager (7b) zugeordnet ist, und einen gemeinsamen Kanalabschnitt (17c) des ersten und zweiten Kanalabschnitts (17a, 17b) umfasst.

7. Vakuumpumpe nach Anspruch 6, bei der der Schmiermittelrücklaufkanal (17) eine Verbindungsnut (36) zwischen dem ersten Kanalabschnitt (17a) und dem zweiten Kanalabschnitt (17b) umfasst, und der Schmiermittelrücklaufkanal (17) ein Anschlusselement (37) umfasst, das sich mit der Verbindungsnut (36) verbindet und durch ein Verbindungsrohr (38) mündet.

8. Vakuumpumpe nach Anspruch 7, bei der das Anschlusselement (37) eine Platte (39), die die Verbindungsnut (36) verschließt, und ein exzentrisches Verbindungsrohr (38) umfasst, das senkrecht auf die Platte (39) herausragt.

## Claims

1. Dry-type vacuum pump comprising:
- at least one pumping stage (2),
- at least one rotary shaft (3) supported by a lubricated support bearing (7a, 7b)
- at least one ring seal (13) mounted on the rotary shaft (3),
- a first reservoir (28) containing a first reserve of liquid lubricant (16a), said first reservoir (28) being in communication with the lubricated support bearing (7a, 7b) in a first volume (V1),
- a lubricant splashing unit, mounted on the rotary shaft (3) in the first reservoir (28), one end of the lubricant splashing unit being bathed in the first reserve of liquid lubricant (16a),
- a second reservoir (15) comprising a second reserve of liquid lubricant (16b), and
- a lubricant return channel (17) opens into the second volume (V2) of the second reservoir (15),
- at least one lubricant deflector (12) mounted on the rotary shaft (3), the ring seal (13) being mounted between the lubricant deflector (12) and the pumping stage (2), the lubricant deflector (12) being mounted between the lubricated support bearing (7a, 7b) and the ring seal (13), the second reservoir (15) being separated from the first reservoir (28) by a separation wall (20) having a communication aperture (34) that puts the first and the second reserves of liquid lubricant (16a, 16b) into communication
- **characterized in that** said lubricant return channel (17) having one inlet (18) situated so as to be facing said lubricant deflector (12) opens above the second reserve of liquid lubricant (16b) of the second volume (V2) of the second reservoir (15).

2. Vacuum pump according to claim 1, wherein the second reservoir (15) and said lubricant return channel (17) are made in the casing (6) of a motor drive compartment (5) of said vacuum pump (1).

3. Vacuum pump according to one of the previous claims, wherein the size of the internal diameter of the opening (19) of the lubricant return channel (17) is smaller than 5 millimeters.

4. Vacuum pump according to one of the previous claims, wherein the gap between the diameter of the shaft passage (35) in the separation wall (20) and the diameter of the rotary shaft (3) is smaller than three millimeters.

5. Vacuum pump according to one of claims 1 to 4, wherein an annular groove (14) is made in the casing (6) in front of a peripheral end of the lubricant deflector (12) and communicates with the inlet (18) of said lubricant return channel (17).

6. Vacuum pump according to one of claims 1 to 5, comprising two rotary shafts (3), said rotary shafts (3) being each supported by a respective lubricated support bearing (7a, 7b) and wherein said lubricant return channel (17) comprises a first channel portion (17a) associated with a first lubricated support bearing (7a), a second channel portion (17b) associated with a second lubricant support bearing (7b) and a channel portion common (17c) to said first and second channel portions (17a, 17b).

7. Vacuum pump according to claim 6, wherein the lubricant return channel (17) has a communicating groove (36) between said first channel portion (17a) and said second channel portion (17b) and said lubricant return channel (17) comprises a connection element (37) that gets joined with said communicating groove (36) and opens into a junction tube (38).

8. Vacuum pump according to claim 7, wherein said connection element (37) comprises a plate (39) closing said communicating groove (36) and an off-centered junction tube (38) projecting perpendicularly from said plate (39).
